# EUROPÄISCHE PATENTANMELDUNG

(11) **EP 2 009 149 A1**
(43) Veröffentlichungstag der Anmeldung: **31.12.2008**
(21) Anmeldenummer: 07110930.0
(22) Anmeldetag: 25.06.2007
(51) Int. Cl.: D01G 23/06

(54) **Speisevorrichtung für Faserflocken sowie Verfahren zum Zuführen von Fasern oder Faserflocken**

(71) Anmelder: Oskar Dilo Maschinenfabrik KG, 69412 Eberbach (DE)
(72) Erfinder: Bernhardt, Siegfried, 28777, Bremen (DE); Kamprath, Robert, 26919, Bremen (DE); Naumann-Burghardt, Heinz-Werner, 27804, Berne (DE)
(74) Vertreter: Strobel, Wolfgang

(57) **Zusammenfassung**

Bei einer Speisevorrichtung (1) für Faserflocken oder aufgelöste Fasern zur Speisung einer Textilmaschine, insbesondere einer Krempel, wobei die Fasern oder Faserflocken von einer pneumatischen Fasertransporteinrichtung (2) zuführbar sind, mit einem ersten oberen vertikalen Faserschacht (4), der die Faser oder Faserflocken Walzen (6,8,10) zur Auflösung der Fasern zuführt und einem unteren Faserschacht (12), der die von den Walzen (6,8,10) freigegebenen Fasern aufnimmt und am unteren Ende des Faserschachtes (12) eine Faserflockenmatte über Austragwalzen (14) ausgibt, ist vorgesehen, dass das untere Ende (5) des oberen Schachtes (4) die Fasern einer segmentierten Einzugsmulde (18) mit mehreren Einzugsrnuldensegmenten (20,22,24) zuführt, die mit einer segmentierten, mit einer Garnitur versehenen ersten Walze (6) zusammenwirken, die in mehrere Walzensegmente (30,32,34) unterteilt ist, wobei das Drehmoment der Walzensegmente (30,32,34) unterschiedlich steuerbar ist und die Spaltweite zwischen einem Einzugsmuldensegment (20,22,24) und dem jeweiligen Walzensegment (30,32,34) segmentweise einstellbar ist.

## Beschreibung

Die Erfindung betrifft eine Speisevorrichtung für Faserflocken oder aufgelöste Fasern zur Speisung einer Textilmaschine, insbesondere einer Krempel, wobei die Fasern oder Faserflocken von einer pneumatischen Fasertransporteinrichtung zuführbar sind, mit einem ersten oberen vertikalen Faserschacht, der die Faser oder Faserflocken Walzen zur Auflösung der Fasern zuführt und einem unteren Faserschacht, der die von den Walzen freigegebenen Fasern aufnimmt und am unteren Ende des Faserschachtes eine Faserflockenmatte über Austragwalzen ausgibt.

Die Erfindung betrifft des weiteren ein Verfahren nach dem Oberbegriff des Anspruchs 26.

Bei derartigen Speisevorrichtungen soll die der nachfolgenden Textilmaschine zugeführte Faserflockenmatte sowohl in Längs- als auch in Querrichtung eine hohe Gleichmäßigkeit aufweisen. Ein grundsätzliches Problem derartiger Einrichtungen besteht darin, die aus dem Transportluftstrom in einem oberen Schachtabschnitt abgetrennten Fasern mit gleichmäßiger Dichte über die Breite des Schachtes auch in Längsrichtung zu verteilen.

Aus der EP 0 972 866 ist es bekannt, hinter der Speiseeinrichtung eine aus segmentierten Walzen bestehende Ausgleichseinrichtung vorzusehen, die mit unterschiedlicher Drehzahl der Walzensegmente arbeitet. Bei einer Geschwindigkeitsregelung der einzelnen Walzensegmente besteht das Problem, dass bei einer höheren Geschwindigkeit der Walze eines Walzensegmentes eine Dünnstelle entstehen kann, weil nicht genügend Material nachgeführt wird.

Der Erfindung liegt daher die Aufgabe zugrunde, eine Speiseeinrichtung sowie ein Verfahren zum Zuführen von Fasern oder Faserflocken für Faserflocken oder aufgelöste Fasern der eingangs genannt Art zu schaffen, bei der die Gewichtsschwankungen der ausgegebenen Faserflockenmatte gering gehalten werden und insbesondere kurzwellige Schwankungen ausgeglichen werden.

Zur Lösung dieser Aufgabe dienen die Merkmale der Ansprüche 1 und 26.

Die Erfindung sieht in vorteilhafter Weise vor, dass das untere Ende des oberen Schachtes die Fasern einer segmentierten Einzugsmulde mit mehreren Einzugsmuldensegmenten zuführt, die mit einer segmentierten, mit einer Garnitur versehenen ersten Walze zusammenwirken, die in mehrere Walzensegmente unterteilt ist, wobei das Drehmoment der Walzensegmente unterschiedlich steuerbar ist und die Spaltweite zwischen einem Einzugsmuldensegment und dem jeweiligen Walzensegment segmentweise einstellbar bzw. verstellbar ist.

Die Erfindung ermöglicht es kurzwellige Änderungen der Faserdichte in der Faserflockenmatte auszugleichen und eine hohe Vergleichmäßigung der Faserflockenmatte in Längsrichtung zu erreichen, wobei dadurch auch eine Vergleichmäßigung in Querrichtung erfolgt.

Die Einzugsmuldensegmente, die den Walzensegmenten gegenüberliegen, können statisch fest eingestellt werden und kooperieren mit jeweils drehmomentgesteuerten Walzensegmenten. Für jedes Walzensegment kann ein unterschiedliches Drehmoment vorgegeben werden, wobei auch die Spaltweite zwischen einem Einzugsmuldensegment und dem jeweiligen Walzensegment individuell einstellbar ist. Beispielsweise kann die Spaltweite an den äußeren Segmenten ca. 1 mm weiter sein als bei den inneren Segmenten. Die Drehmomentsteuerung ermöglicht es, dass Dichteänderungen der Faserflocken in Längsrichtung ausgeglichen werden, weil das Walzensegment hinsichtlich seines maximalen Drehmomentes begrenzt ist und bei einer zu hohen Dichte der zugeführten Fasern wegen des Überschreitens des eingestellten Drehmomentes sich verlangsamen würde, so dass eine Vergleichmäßigung der Dichte in Längsrichtung erfolgen kann. Auf diese Weise kann bereits am Ende des oberen Schachtes eine Vergleichmäßigung der Faserdichte in Längsrichtung erfolgen, die dann auch zu einer Vergleichmäßigung der Faserdichte in Querrichtung führt.

Die Länge der Walzensegmente entspricht der Länge der gegenüberliegenden Walzensegmente.

Die Einzugsmuldensegmente können eine feinere Unterteilung aufweisen als die Einzugsmuldensegmente.

Die erste Walze kann aus Walzensegmenten gleicher Länge zusammengesetzt sein.

Es ist des weiteren vorgesehen, dass am Ende der Einzugsmulde eine erste Stauchzone gebildet ist, dass die erste Walze die Faserflockenmatte auf eine zweite mit einer Garnitur versehene Walze überträgt, die gleichsinnig mit gleicher oder geringerer Umfangsgeschwindigkeit als die Umfangsgeschwindigkeit der ersten Walze rotiert, und dass die zweite Walze mit einer Abdeckung versehen ist, die in Drehrichtung der zweiten Walze einen abnehmenden Abstand zu der zweiten Walze aufweist.

Die Bildung einer ersten Stauchzone am Ende der Einzugsmulde, sowie die Bildung einer zweiten Stauchzone am Ende der zweiten Walze führt zu einer weiteren Verdichtung und Vergleichmäßigung der Faserflockenmatte in Längs- und Querrichtung. Die zweite Stauchzone verhindert ein ungewolltes Öffnen der bereits verdichteten Faserflocken.

Es ist vorzugsweise vorgesehen, dass die zweite Walze die verdichtete Faserflockenmatte am Ende der Abdeckung auf eine schnelllaufende dritte Walze zum Ausbringen der verdichteten Faserflockenmatte in den unteren Schacht überträgt.

Mit Hilfe der dritten schnelllaufenden Walze wird der verdichtete Faserflockenmatte erneut aufgelöst und in den unteren Schacht abgeworfen, wobei vorzugsweise ein peripher geführter Luftstrom das Ablösen der Fasern von der schnelllaufenden dritten Walze unterstützt.

Dabei ist vorgesehen, dass die schnelllaufende Walze für das Kämmen von groben oder langen Fasern gegensinnig zu den ersten beiden Walzen rotiert und dass die schnelllaufende Walze für das Kämmen von kurzen Fasern gleichsinnig zu den ersten beiden Walzen rotiert.

Die schnelllaufende Walze kann somit in vorteilhafter Weise für unterschiedliche Fasern unterschiedlich betrieben werden. Beiderseits der schnelllaufenden Walze sind in Querrichtung des Schachtes über die Breite des Schachtes verlaufende Luftkanäle tangential an der schnelllaufenden Walze vorbeigeführt, wobei je nach Drehrichtung der schnelllaufenden Walze der eine oder der andere Luftschachtabschnitt absperrbar ist.

Der schnelllaufenden Walze ist somit an der Ablösestelle der Fasern ein Luftstrom zuführbar, um das Ablösen der Fasern von der schnelllaufenden Walze zu erleichtern.

Insbesondere ist unterhalb der schnelllaufenden Walze ein Faserführungsblech angeordnet, das die Luftführung des Luftstroms entsprechend der Drehrichtung der schnelllaufenden Walze in eine mit der Drehrichtung übereinstimmenden Richtung an der schnelllaufenden Walze entlang umschaltet.

Die schnelllaufende Walze sowie die ersten beiden Walzen können Stiftwalzen oder garnierte Walzen sein.

Vorzugsweise ist vorgesehen, dass die Walzensegmente der ersten Walze auf einer gemeinsamen Welle gelagert sind und dass eine Kupplung ein variabel einstellbares Drehmoment auf das jeweilige Walzensegment überträgt.

Die Kupplung kann aus einer Hysterese-Kupplung bestehen, deren übertragbares Drehmoment über einen Abstand gegenüberliegender Kupplungselemente einstellbar ist.

Jedes Walzensegment kann alternativ einen innenliegenden Motorantrieb aufweisen, dessen Drehmoment einstellbar ist.

Die Steuerung des auf die Walzensegmente übertragenen Drehmomentes kann in Abhängigkeit einer segmentweisen Messung des Flächengewichts der ausgegebenen Fasermatte und/oder in Abhängigkeit einer Füllstandmessung in dem unteren Schacht hinter der dritten Walze erfolgen.

Bei einem Ausführungbeispiel ist vorgesehen, dass die Austragwalzen eine Fasermatte auf ein besaugtes Siebband übertragen.

Der untere Faserschacht kann Schachtwände aufweisen, die zur Verdichtung mit einer Rütteleinrichtung versehen sind.

Alternativ oder zusätzlich kann eine Rütteleinrichtung auch in der Schwenkmulde angeordnet sein.

Der der schnelllaufenden Walze zugeführte Luftstrom kann aus in dem oberen Faserschacht abgetrennter Transportluft bestehten.

Alternativ kann der Luftstrom aus zugeführter Druckluft gebildet sein. Die Schachtwände des unteren Faserschachtes können permeabel sein.

Die Spaltweite zwischen einem Einzugsmuldensegment und dem jeweiligen Walzensegment ist segmentweise statisch einstellbar.

Die Drehzahl der Welle der ersten Walze kann erheblich größer sein ist als die Drehzahl der zweiten Walze.

Dadurch wird der Staucheffekt in der ersten Stauchzone erhöht.

Die Umfangsgeschwindigkeit der zweiten Walze beträgt ca. 5 bis 30 m/min, vorzugsweise 15 bis 25 m/min.

Die Umfangsgeschwindigkeit der dritten Walze beträgt mindestens ca. 600 m/min, vorzugsweise 800 bis 1200 m/min.

Bei einem erfindungsgemäßen Verfahren zum Zuführen von Fasern oder Faserflocken zu einer Textilmaschine,
- durch Transportieren der Fasern zu einem Faserschacht in einem Transportluftstrom,
- durch Abtrennen des Transportluftstromes in dem Faserschacht und Verdichten der Fasern oder Faserflocken in dem Faserschacht,
- durch Auflösen der Fasern oder Faserflocken mit mehreren Walzen, und
- durch Ausgeben einer Fasermatte am unteren Ende des Faserschachtes,
ist ein segmentiertes Auflösen der Fasern oder Faserflocken in mehreren Segmenten über die Breite des Faserschachtes zum Herstellen eines vergleichmäßigten oder vorgegebenen Querschnittsprofils der austretenden Faserflockenmatte vorgesehen.

Dabei kann die Breite der Segmente oder Einzugsmulde von der Breite von axial nebeneinander angeordneten Walzensegmenten einer Walze bestimmt sein.

Insbesondere am Rand können die Walzensegmente und/oder die Einzugsmuldensegmente feiner unterteilt sein.

Das segmentierte Auflösen erfolgt durch eine individuelle Steuerung des Drehmomentes jedes der Walzensegmente.

Das segmentierte Auflösen kann zusätzlich durch statisches Einstellen der Spaltweite zwischen den Walzensegmenten und entsprechenden Einzugsmuldensegmenten einer den Walzensegmenten gegenüberliegenden Einzugsmulde erfolgen.

Im folgenden werden unter Bezugnahme auf die Zeichnungen Ausführungsbeispiele der Erfindung näher erläutert:

Es zeigen:
- Fig. 1: ein erste Ausführungsbeispiel der Erfindung in der Betriebsart für kurze Fasern,
- Fig. 2: das Ausführungsbeispiel der Fig. 1 in der Betriebsart für grobe und lange Fasern,
- Fig. 3: eine Abwandlung des Ausführungsbeispiels der Fig. 2 mit einem größeren Volumen des unteren Schachtes,
- Fig. 4: ein Ausführungsbeispiel gemäß Fig. 2 mit einem Transportband ohne Absaugung,
- Fig. 5: ein Ausführungsbeispiel bei dem Druckluft zugeführt wird,
- Fig. 6: eine schematische Darstellung einer Frontansicht der Speiseeinrichtung,
- Fig. 7: eine schematische Darstellung der segmentierten Walze und der segmentierten Einzugsmulde,
- Fig. 8: einen Wägetisch mit meheren Messzellen am Austritt der Fasermatte, und
- Fig. 9: eine schematische Darstellung der Steuerung der Walzensegmente in Abhängigkeit von der Messung von Messzellen des Wägetisches.

Fig. 1 zeigt eine Speisevorrichtung 1 für Faserflocken oder aufgelöste Fasern zur Speisung einer nachfolgenden Textilmaschine, insbesondere einer Krempel oder einer nachfolgenden Verfestigungseinrichtung mechanisch oder thermisch. Wie aus den Fign. 1 und 6 ersichtlich, werden die Faserflocken über eine pneumatische Fasertransporteinrichtung 2 einem ersten oberen vertikalen Faserschacht zugeführt, indem die Transportluft 38 von den Fasern, z.B. mit kammartigen Schachtwandelementen abgetrennt wird, so dass die Faserflocken sich in dem oberen Faserschacht 4 sammeln können und sich zum unteren Ende des oberen Faserschachtes 4 verdichten können. Am unteren Ende 5 des oberen Faserschachtes werden die Faserflocken mehreren Walzen 6,8,10 zur Auflösung der Faserflocken zugeführt und anschließend in einem unteren Faserschacht 12 gesammelt. Austragwalzen 14 geben am unteren Ende des Faserschachtes 12 eine mattenförmige Faserflockenmatte aus. In den Ausführungsbeispielen 1 bis 3 wird die Faserflockenmatte auf ein besaugtes Siebband 50 abgelegt oder alternativ, wie den Fign. 4 bis 6 entnehmbar, auf ein nicht besaugtes Transportband 51. Die abgetrennte Transportluft 38 kann teilweise abgeblasen werden oder zumindest teilweise als Luftstrom 40,42 verwendet werden, um ein Ablösen der Fasern von der die Fasern in den unteren Faserschacht 12 abgebenden Walze 10 zu unterstützen.

Bei dem Ausführungsbeispiel der Fig. 1 sind insgesamt drei Walzen 6,8,10 dargestellt. Es versteht sich, dass auch eine Anordnung von nur zwei Walzen 6,10 vorgesehen sein kann, bei der die schnelllaufende Walze 10 direkt mit der ersten Walze 6 kooperiert.

Die erste Walze 6, die die Faserflocken von dem unteren Ende 5 des oberen Faserschachtes 4 erhält, ist in mehrere Walzensegmente 30,32,34 unterteilt, wie insbesondere aus Fig. 7 ersichtlich ist. Die segmentierte Walze 6 kooperiert mit einer segmentierten Einzugsmulde 18 mit vorzugsweise gleicher Teilung der Segmente. Die Teilung der Segmente kann zum Rand hin verfeinert sein, d.h. dass die Länge der Segmente zum Rand der Fasermatte hin geringer ist. Es genügt allerdings, dass gleich lange Walzensegmente z.B. neun Walzensegmente über die Breite der Fasermatte angeordnet sind, und dass lediglich die Länge der Einzugsmuldensegmente zum Rand hin verkleinert ist. Für jedes der Walzensegmente 30,32,34 kann ein maximales Drehmoment vorgegeben werden, das variabel steuerbar ist, beispielsweise in Abhängigkeit von einer stromabwärts nach der schnelllaufenden Walze 10 ermittelten Dichteverteilung in Längs- und Querrichtung. Das variabel steuerbare Drehmoment der einzelnen Walzensegmente 30,32,34 ermöglicht es somit, insbesondere kurzwellige Schwankungen in Quer-und Längsrichtung auszugleichen, und zwar durch Steuerung der zugeführten Fasermenge bereits am Ende des oberen Faserschachtes 4.

Die Spaltweite zwischen den Einzugsmuldensegmenten 22,24 und dem jeweiligen Walzensegment 30,32,34 ist segmentweise vorzugsweise statisch einstellbar.

Am Ende der Einzugsmulde 18 ist eine erste Stauchzone gebildet, die ebenfalls die Vergleichmäßigung der Fasern in Längs- und Querrichtung unterstützt. Hinter dieser Stauchzone wird die von der ersten Walze 6 gebildete Faserflockenmatte auf eine zweite mit einer Garnitur versehene Walze 8 übertragen, die gleichsinnig mit gleicher oder geringerer Umfangsgeschwindigkeit als die Umfangsgeschwindigkeit der ersten Walze 6 rotiert. Bei einer solchen Umgangsgeschwindigkeit verstärkt sich der Staucheffekt.

Die zweite Walze 8 ist mit einer Abdeckung versehen, die wie aus Fig. 1 ersichtlich eine abnehmende Spaltweite in Drehrichtung der zweiten Walze 8 erzeugt. Dadurch wird erneut eine Stauchzone gebildet, an deren Ende der Faserflockenmatte auf die schnelllaufende dritte Walze 10 übertragen wird. Dadurch erfolgt eine erneute Auflösung der Fasern und ein Abschleudern der Fasern in den unteren Schacht 12 und in einen in dem Schacht befindlichen Luftstrom 42, der vorzugsweise aus dem Transportluftstrom 38 abgezweigt ist.

Der Luftstrom 42 wird tangential an der schnelllaufenden Walze 10 vorbeigeführt, um ein Ablösen der Fasern zu unterstützen. Die unteren Schachtwände des unteren Schachtes 12 sind permeabel ausgeführt. Sie weisen beispielsweise kammartige Einrichtungen 60 auf, um nicht benötigte der Anteile des Luftstroms 42 abzublasen. Je nach Drehrichtung der schnelllaufenden Walze 10 wird ein Teil des unteren Schachtes 12 mit einer Schwenkmulde 44 stillgelegt.

Ein Vergleich der Fign. 1 und 2 zeigt die Stellung der vorzugsweise keilförmigen Schwenkmulde 44 bei unterschiedlicher Drehrichtung der schnelllaufenden Walze 10.

Anstelle des Transportluftstroms 38 kann der Luftstrom 40,42 auch zusätzlich aus klimatisierter Luft, insbesondere Druckluft bestehen.

Die von der schnelllaufenden Walze 10 in den unteren Schacht 12 abgeworfenen Fasern sammeln sich in dem unteren Teil des Faserschachtes und werden von den Austragwalzen 14 auf ein untersaugtes Siebband 50 abgelegt.

Umlenkrollen 58 führen das endlos umlaufende Siebband 50. Eine der Umlenkrollen 58 sowie eine Stützrolle 62 sind den Austragwalzen 14 gegenüber angeordnet, wobei zwischen der Umlenkrolle 58 und der Stützrolle 62 ein Spalt für den abgesaugten Luftstrom über die Breite des Faserschachtes verbleibt. Ein Ventilator 56 erzeugt den erforderlichen Luftansaugstrom. Ggf. kann auf die Luftaustrittseinrichtungen 60 an den Schachtwänden verzichtet werden, wenn die in dem Luftstrom 40 oder 42 zugeführte Luftmenge der von dem Ventilator 56 abgesaugten Luftmenge entspricht. Der unter dem Siebband 50 angeordnete zum Ventilator 56 führende Ansaugtrichter vergleichmäßigt den Ansaugstrom über die Breite der Speiseeinrichtung 1. Durch Saugen ist ein deutlich besserer Übergang der Luftfeuchte aus der klimatisierten Luft auf die Faserflockenmatte möglich.

Auf dem Siebband 50 wird eine mattenförmige Fasermatte 54 abgelegt, der der nachfolgenden Maschine über das Siebband 50 oder ein weiteres Transportsystem zugeführt werden kann.

Bei dem Ausführungsbeispiel der Fig. 1 rotiert die dritte schnelllaufende Walze 10 gleichsinnig mit den beiden ersten Walzen 6 und 8. In dieser Stellung können kurze Fasern verarbeitet werden.

Die Drehzahl der schnelllaufenden Walze 10 beträgt ca. über 600 m/min, vorzugsweise ca. 800 bis 1200 m/min, z.B. 1000 m/min, während die zweite Walze 8 eine Drehzahl von 10 bis 30 m/min, vorzugsweise ca. 20 m/min aufweist.

Die Breite eines Walzensegmentes 30,32,34 bzw. der Einzugsmuldensegmente 20,22,24 beträgt vorzugsweise ca. 250 mm. Es versteht sich, dass allerdings die einzelnen Segmente auch andere Breiten, z.B. zwischen 150 und 400 mm, aufweisen können, und dass die einzelnen Segmente auch eine unterschiedliche Breite aufweisen können.

Fig. 2 zeigte eine Betriebsart für langstaplige Fasern bzw. für Fasern, die nicht zu stark geöffnet werden sollen. Hierbei ist die Drehrichtung der schnelllaufenden Walze 10 gegenläufig zu den ersten beiden Walzen 6,8. Das Absperrelement 44 sperrt nunmehr den rechten Teil des unteren Schachtes 12 ab. Das Austragen der Fasern aus der zweiten Walze 8, die als Einzugswalze dient, erfolgt mit gleichsinniger Bewegung der Walzenumfangsflächen zueinander, ohne dass die Fasern über Muldenkante der Abdeckung 28 ausgekämmt werden.

Fig. 3 zeigt eine der Fig. 2 entsprechende Betriebsart, bei der allerdings das Absperrelement 44 unterhalb der schnelllaufenden Walze 10 deutlich kleiner ausgeprägt ist, so dass ein größeres Füllvolumen im unteren Faserschacht 12 zum Sammeln der Fasern gebildet ist. Das Absperrelement 44 ist schwenkbar angeordnet, um eine Umstellung der Betriebsart der schnelllaufenden Walze 10 zu ermöglichen.

Fig. 4 zeigte ein Ausführungsbeispiel bei dem anstelle des untersaugten Siebbandes ein Transportband 51 unterhalb der Austragwalzen 14 angeordnet ist.

Desweiteren ist in diesem Ausführungsbeispiel dargestellt, dass die Schachtwände 46,48 des unteren Schachtes 12 mit Rütteleinrichtungen 52 versehen sein können, die je nach Stellung der Schwenkmulde 44 betrieben werden können.

Alternativ oder zusätzlich kann eine Rütteleinrichtung in der Schwenkmulde 44 angeordnet sein.

Es versteht sich, dass diese alternative Ausführungsform auch auf die Ausführungsbeispiele der Fign. 1 bis 3 übertragbar ist.

Dieses Ausführungsbeispiel unterscheidet sich von den vorangegangenen darin, dass der Luftstrom 40 (und alternativ der Luftstrom 42) nicht aus der Transportluft 38 gebildet wird, sondern durch einen separat zugeführten Luftstrom, z.B. durch Einblasen von Druckluft, vorzugsweise klimatisierter Druckluft. Die Transportluft 38 wird dagegen abgeblasen. In den Schachtwänden 46,48 des unteren Schachtes 12 sind Entlüftungseinrichtungen 60, z.B. in Form von Entlüftungskämmen vorgesehen.

Fig. 7 zeigt einen Schnitt durch die erste segmentierte Walze 8, die eine gemeinsame Hohlwelle 36 aufweist, auf der für jedes Walzensegment Statoren 37,38,39 angeordnet sind, die den Rotor der Walzensegmente 30,32,34 über Kupplungen 31, insbesondere Hysteresekupplungen, antreiben. Die Hohlwelle 36 wird beispielsweise durch einen Elektromotor 72 angetrieben.

Die Kraftübertragung der über Kugellager 37 gelagerten Walzensegmente 30,32,34 erfolgt über die Kupplung 31, weiche ein definierbares und steuerbares Drehmoment übertragen kann.

In dem Ausführungsbeispiel handelt es sich um eine Hysteresekupplung, die über die variable Spaltweite C zwischen den Kupplungselementen 33 und 35 eine Drehmomentveränderung erfährt.

Die Hysteresekupplung arbeitet berührungslos und verschleißfrei, so dass die Drehzahlverhältnisse sich selbsttätig zwischen der Hohlwelle 36 und den Walzensegmenten 30,32,34, je nachdem welches Drehmoment an den Walzensegementen 30,32,34 anliegt, selbsttätig einstellt.

Dieses Drehmoment wird durch eine Federkonstante der Fasern der ersten Stauchzone am Ende der Einzugsmulde 18 definiert. Somit ist sichergestellt, dass bei gleichen Drehmomenteinstellungen und gleichen physikalischen Eigenschaften der Fasermischungen zwischen den einzelnen Segmenten der segmentierten Walze 6 ein Gleichgewicht der Drehmomente erzeugt wird und damit einhergehend eine Vergleichmäßigung der Fasermengen. Die fehlende Fasermenge wird jederzeit aus dem oberen Faserschacht 4 nachgeführt.

Somit können die Gewichtsschwankungen in der gebildeten Faserflockenmatte ausgeglichen werden.

Anstelle der Hysteresekupplung ist es auch möglich, eine Wirbelstromkupplung mit elektrisch erzeugten Magnetfeldern einzusetzen.

Alternativ zu einer drehmomentgesteuerten Kupplung können bei jedem einzelnen Walzensegment 30,32,34 ein innenliegender Motor vorgesehen sein, der drehmomentgesteuert die gleiche Funktion wie die Hysteresekupplung ausüben kann.

Die weitere Alternative besteht darin, Außenläufermotoren zu verwenden, wobei anstelle der Hohlwelle 36 in Fig. 7 eine feststehende Achse vorgesehen wird und anstelle der Kupplungen 31 Außenläufermotoren, bei denen der Stator auf der Achse aufsitzt und der Rotor außen um den Stator umläuft.
Die Außenläufermotoren erfüllen drehmomentgesteuert die gleiche Funktion wie die Kupplungen 31.

Zwischen Stator und Rotor sowohl der Kupplungen 31 als auch der Motoren kann eine Drehzahlüberwachungseinrichtung 41 vorgesehen sein, die mit einer Steuerung 70 für das Drehmoment der Walzensegmente gekoppelt sind.

Fig. 8 zeigt in einer Draufsicht die aus der Speisevorrichtung austretende Faserflockenmatte 54 auf dem Transportband 50 oder 51 mit einem nachfolgenden Wägetisch 72 mit mehreren, beispielsweise neun nebeneinander angeordneten Messzelle 74, mit denen das Flächengewicht der austretenden Faserflockenmatte 54 gemessen werden kann. Das Messsignal wird der Steuerung für die Drehmomentregelung der Walzensegmente 30,32,34 verwendet, deren Anzahl und Breite vorzugsweise der Anzahl und Breite der Messzellen 74 entspricht.

Fig. 9 zeigt schematisch die Drehmomentregelung für die Walzensegmente in Abhängigkeit von den Messsignalen der Messzellen 74, die der Steuerung für die Walzensegemente zugeführt werden.

## Patentansprüche

1. Speisevorrichtung (1) für Faserflocken oder aufgelöste Fasern zur Speisung einer Textilmaschine, insbesondere einer Krempel, wobei die Fasern oder Faserflocken von einer pneumatischen Fasertransporteinrichtung (2) zuführbar sind, mit einem ersten oberen vertikalen Faserschacht (4), der die Faser oder Faserflocken Walzen (6,8,10) zur Auflösung der Fasern zuführt und einem unteren Faserschacht (12), der die von den Walzen (6,8,10) freigegebenen Fasern aufnimmt und am unteren Ende des Faserschachtes (12) eine Faserflockenmatte über Austragwalzen (14) ausgibt,
**dadurch gekennzeichnet,**
**dass** das untere Ende (5) des oberen Faserschachtes (4) die Fasern einer segmentierten Einzugsmulde (18) mit mehreren Einzugsmuldensegmenten (20,22,24) zuführt, die mit einer segmentierten, mit einer Garnitur versehenen ersten Walze (6) zusammenwirken, die in mehrere Walzensegmente (30,32,34) unterteilt ist, wobei das Drehmoment der einzelnen Walzensegmente (30,32,34) unterschiedlich steuerbar ist und die Spaltweite zwischen einem Einzugsmuldensegment (20,22,24) und dem gegenüberliegenden Walzensegment (30,32,34) segmentweise einstellbar ist.

2. Vorrichtung nach Anspruch 1, **dadurch gekennzeichnet, dass** die Länge der Walzensegmente (30,32,34) der Länge der gegenüberliegenden Einzugsmuldensegmente (20,22,24) entspricht.

3. Vorrichtung nach Anspruch 1, **dadurch gekennzeichnet, dass** die Einzugsmuldensegmente (20,22,24) eine feinere Unterteilung aufweisen als die Walzensegmente (30,32,34).

4. Vorrichtung nach Anspruch 1 bis 3, **dadurch gekennzeichnet, dass** die erste Walze (6) aus Walzensegmenten (30,32,34) gleicher Länge zusammengesetzt ist.

5. Vorrichtung nach Anspruch 1 bis 4, **dadurch gekennzeichnet, dass** am Ende der Einzugsmulde (18) eine erste Stauchzone gebildet ist,
dass die erste Walze (6) Faserflocken auf eine zweite mit einer Garnitur versehene Walze (8) überträgt, die gleichsinnig mit gleicher oder geringerer Umfangsgeschwindigkeit als die Umfangsgeschwindigkeit der ersten Walze (6) rotiert, und
dass die zweite Walze (8) mit einer Abdeckung (28) versehen ist, die in Drehrichtung der zweiten Walze (8) einen abnehmenden Abstand zu der zweiten Walze aufweist.

6. Vorrichtung nach einem der Ansprüche 1 bis 5, **dadurch gekennzeichnet, dass** die zweite Walze (8) die verdichteten Faserflocken am Ende der Abdeckung (8) auf eine schnelllaufende dritte Walze (10) zum Ausbringen der verdichteten Faserflocken den unteren Schacht (12) überträgt.

7. Vorrichtung nach einem der Ansprüche 1 bis 6, **dadurch gekennzeichnet, dass** die schnelllaufende Walze (10) für das Kämmen von groben oder langen Fasern gegensinnig zu den ersten beiden Walzen (6,8) rotiert.

8. Vorrichtung nach einem der Ansprüche 1 bis 6, **dadurch gekennzeichnet, dass** die schnelllaufende Walze (10) für das Kämmen von kurzen Fasern gleichsinnig zu den ersten beiden Walzen (6,8) rotiert.

9. Vorrichtung nach Anspruch 7 oder 8, **dadurch gekennzeichnet, dass** die schnelllaufende Walze (10) eine Stiftwalze oder eine garnierte Walze ist.

10. Vorrichtung nach einem der Ansprüche 1 bis 9, **dadurch gekennzeichnet, dass** der schnelllaufenden Walze (10) an der Ablösestelle der Fasern ein Luftstrom (40,42) zuführbar ist, um das Ablösen der Fasern von der schnelllaufenden Walze (10) zu erleichtern.

11. Vorrichtung nach einem der Ansprüche 1 bis 10, **dadurch gekennzeichnet, dass** unterhalb der schnelllaufenden Walze (10) ein Faserführungsblech die Luftführung des Luftstroms (40,42) entsprechend der Drehrichtung der schnelllaufenden Walze (10) in eine mit der Drehrichtung übereinstimmenden Richtung an der schnelllaufenden Walze (10) entlang umschaltet.

12. Vorrichtung nach einem der Ansprüche 1 bis 11, **dadurch gekennzeichnet, dass** die Walzensegmente (30,32,34) der ersten Walze (6) auf einer gemeinsamen Welle gelagert sind und dass eine Kupplung ein variabel einstellbares Drehmoment auf das jeweilige Walzensegment (30,32,34) überträgt.

13. Vorrichtung nach Anspruch 12, **dadurch gekennzeichnet, dass** die Kupplung aus einer Hysterese-Kupplung besteht, deren übertragbares Drehmoment über einen Abstand gegenüberliegender Kupplungselemente einstellbar ist.

14. Vorrichtung nach einem der Ansprüche 1 bis 11, **dadurch gekennzeichnet, dass** jedes Walzensegment (30,32,34) einen innenliegenden Antrieb aufweist, dessen Drehmoment einstellbar ist.

15. Vorrichtung nach einem der Ansprüche 1 bis 14, **dadurch gekennzeichnet, dass** die Steuerung des auf die Walzensegmente (30,32,34) übertragenen Drehmomentes in Abhängigkeit einer segmentweisen Messung des Flächengewichts der ausgegebenen Faserflockenmatte und/oder in Abhängigkeit einer Füllstandmessung in dem unteren Faserschacht (12) hinter der dritten Walze (10) erfolgt.

16. Vorrichtung nach einem der Ansprüche 1 bis 15, **dadurch gekennzeichnet, dass** die Austragwalzen (14) eine Faserflockenmatte (54) auf ein besaugtes Siebband (50) übertragen.

17. Vorrichtung nach einem der Ansprüche 1 bis 16, **dadurch gekennzeichnet, dass** der untere Faserschacht (12) Schachtwände (46,48) aufweist, die zur Verdichtung mit einer Rütteleinrichtung (52) versehen sind.

18. Vorrichtung nach einem der Ansprüche 1 bis 17, **dadurch gekennzeichnet, dass** die Schwenkmulde (44) eine Rütteleinrichtung (52) aufweist.

19. Vorrichtung nach einem der Ansprüche 10 bis 17, **dadurch gekennzeichnet, dass** der Luftstrom (40,42) aus in dem oberen Faserschacht (4) abgetrennter Transportluft (38) besteht.

20. Vorrichtung nach einem der Ansprüche 10 bis 18, **dadurch gekennzeichnet, dass** der Luftstrom (40,42) aus zugeführter Druckluft gebildet ist und dass die Schachtwände (46,48) des unteren Faserschachtes (12) permeabel sind.

21. Vorrichtung nach einem der Ansprüche 1 bis 20, **dadurch gekennzeichnet, dass** die Spaltweite zwischen einem Einzugsmuldensegment (20,22,24) und dem jeweiligen Walzensegment (30,32,34) segmentweise einstellbar ist.

22. Vorrichtung nach einem der Ansprüche 12 bis 21, **dadurch gekennzeichnet, dass** die Drehzahl der Welle der ersten Walze (6) erheblich größer ist als die Drehzahl der zweiten Walze (8).

23. Vorrichtung nach einem der Ansprüche 1 bis 23, **dadurch gekennzeichnet, dass** Drehzahlmesseinrichtungen (41) die Drehzahl der Walzensegmente (30,32,34) überwachen.

24. Vorrichtung nach einem der Ansprüche 1 bis 23, **dadurch gekennzeichnet, dass** die Umfangsgeschwindigkeit der zweiten Walze (8) 5 bis 30 m/min, vorzugsweise 15 bis 25 m/min, beträgt.

25. Vorrichtung nach einem der Ansprüche 1 bis 24, **dadurch gekennzeichnet, dass** die Umfangsgeschwindigkeit der dritten Walze (10) mindestens 600 m/min, vorzugsweise 800 bis 1200 m/min, beträgt.

26. Verfahren zum Zuführen von Fasern oder Faserflocken zu einer Textilmaschine,
- durch Transportieren der Fasern zu einem Faserschacht (4,12) in einem Transportluftstrom (38),
- durch Abtrennen des Transportluftstromes (38) in dem Faserschacht (4) und Verdichten der Fasern oder Faserflocken in dem Faserschacht (4,12),
- durch Auflösen der Fasern oder Faserflocken mit mehreren Walzen (6,8,10), und
- durch Ausgeben einer Faserflockenmatte am unteren Ende des Faserschachtes (12),
**gekennzeichnet durch**
ein segmentiertes Auflösen der Fasern oder Faserflocken in mehreren Segmenten über die Breite des Faserschachtes (4) zum Herstellen eines vergleichmäßigten oder vorgegebenen Querschnittsprofils der austretenden Faserflockenmatte.

27. Verfahren nach Anspruch 26, **dadurch gekennzeichnet, dass** die Breite der Segmente von der Breite von axial nebeneinander angeordneten Walzensegmenten (30,32,34) einer Walze (6) bestimmt wird.

28. Verfahren nach Anspruch 26 oder 27, **dadurch gekennzeichnet, dass** das segmentierte Auflösen durch eine individuelle Steuerung des Drehmomentes jedes der Walzensegmente (30,32,34) erfolgt.

29. Verfahren nach Anspruch 28, **dadurch gekennzeichnet, dass** das segmentierte Auflösen zusätzlich durch statisches Einstellen der Spaltweite zwischen den Walzensegmenten (30,32,34) und entsprechenden Einzugsmuldensegmenten (20,22,24) einer den Walzensegmenten (30,32,34) gegenüberliegenden Einzugsmulde (18) erfolgt.

30. Verfahren nach einem der Ansprüche 26 bis 29, **dadurch gekennzeichnet, dass** am Ausgang der ersten Walze (6) eine erste Stauchzone gebildet wird, dass die die erste Walze (6) verlassende Faserflockenmatte auf eine zweite mit einer Garnitur versehene Walze (8) übertragen wird, die gleichsinnig mit gleicher oder geringerer Umfangsgeschwindigkeit als die Umfangsgeschwindigkeit der ersten Walze (6) rotiert.

31. Verfahren nach einem der Ansprüche 26 bis 30, **dadurch gekennzeichnet, dass** die verdichtete Faserflocken am Ende einer Verengung an der zweiten Walze (8) auf eine schnelllaufende dritte Walze (10) übertragen werden.

32. Verfahren nach Anspruch 31, **dadurch gekennzeichnet, dass** die schnelllaufende Walze (10) für das Kämmen von groben oder langen Fasern gegensinnig rotierend zu den ersten beiden Walzen (6,8) und für das Kämmen kurzen Fasern gleichsinnig rotierend zu den ersten beiden Walzen (6,8) betrieben wird.

33. Verfahren nach einem der Ansprüche 31 oder 32, **dadurch gekennzeichnet, dass** der schnelllaufenden Walze (10) an der Ablösestelle der Fasern ein Luftstrom (40,42) zugeführt wird, um das Ablösen der Fasern von der schnelllaufenden Walze (10) zu erleichtern.

34. Verfahren nach einem der Ansprüche 31 bis 33, **dadurch gekennzeichnet, dass** das auf die Walzensegmente (30,32,34) übertragene Drehmoment in Abhängigkeit einer segmentweisen Messung des Flächengewichts der ausgegebenen Faserflockenmatte hinter der dritten Walze (10) gesteuert wird.

35. Verfahren nach einem der Ansprüche 26 bis 34, **dadurch gekennzeichnet, dass** die Faserflockenmatte am Ausgang des Faserschachtes (12) auf ein besaugtes Siebband (50) übertragen wird.
